# EUROPÄISCHE PATENTSCHRIFT

(11) **EP 1 199 350 B1**
(45) Veröffentlichungstag und Bekanntmachung des Hinweises auf die Patenterteilung: **02.04.2003**
(21) Anmeldenummer: 01123706.2
(22) Anmeldetag: 04.10.2001
(51) Int. Cl.: C11D 1/62

(54) **Verwendung von quaternären Polysiloxanen in Waschmittelformulierungen**
Use of quaternary polysiloxanes in detergent compositions
Utilisation de polysiloxanes quaternaires dans des compositions de détergentes

(30) Priorität: 16.10.2000 DE 10051258
(43) Veröffentlichungstag der Anmeldung: 24.04.2002
(73) Patentinhaber: Goldschmidt Rewo GmbH & Co. KG, 36396 Steinau an der Strasse (DE)
(72) Erfinder: Fender, Michael, 36103 Flieden (DE); Oestreich, Sascha, Dr., 45279 Essen (DE)
(74) Vertreter: Rotenberg, Klaus, Dr.

(56) Entgegenhaltungen:
- EP-A- 0 282 720
- EP-A- 0 837 104
- DE-A- 19 852 621
- DE-A- 19 853 720
- DE-A- 19 944 416
- DE-C- 3 719 086
- GB-A- 2 131 821
- US-A- 3 624 120
- US-A- 5 637 295

## Beschreibung

Die Erfindung betrifft die Verwendung von quaternären Polysiloxanen in Waschmittelformulierungen.

Trommelwaschmaschinen, wie sie in europäischen Haushalten üblich sind, waschen in der Regel in zwei Arbeitsgängen. Im Hauptwaschgang wird die Wäsche zunächst mit Hilfe eines Waschmittels (Pulver oder flüssig) gereinigt. Anschließend erfolgen mehrere Spülgänge mit klarem Wasser. Dem letzten dieser Spülgänge kann ein Weichspüler zur Nachbehandlung zugesetzt werden. Dieser soll der Wäsche einen weichen, flauschigen Griff verleihen.

Es ist bekannt, dass Waschmittelformulierungen auf Basis von anionischen, nichtionischen und/oder amphoteren Tensiden die Wäsche zwar reinigen, jedoch keinen ausreichenden weichmachenden Effekt auf die Textilien haben. Wünscht der Verbraucher weiche Textilien nach der Wäsche, so müssen die Textilien nach dem Hauptwaschgang einen weiteren Weichspülgang durchlaufen.

Versuche, beide Wäschebehandlungen in einem Arbeitsgang zu vereinen, um der Hausfrau ein Mehrfachdosieren zu ersparen, sind bereits in großer Zahl unternommen worden.

Verschiedene Klassen von Verbindungen können eingesetzt werden, um einen weichmachenden Effekt in Textilien hervorzurufen. Zumeist werden aber kationische Tenside eingesetzt, da sie billig herzustellen sind und selbst in geringsten Konzentrationen einen weichmachenden Effekt auf den Textilien bewirken.

Setzt man kationische und anionische Tenside gleichzeitig ein, um sowohl einen reinigenden als auch einen weichmachenden Effekt während der Wäsche zu erzielen, bilden sich jedoch in der Regel Anionen-Kationen-Komplexe, die zum einen die Reinigungswirkung des Waschmittels herabsetzen und zugleich die erwünschte weichmachende Wirkung verringern.

Um die Komplexbildung zu vermeiden, werden daher Waschgang und Weichspülgang üblicherweise zeitlich getrennt durchgeführt.

Dem Verbraucher soll nun ein einfacher zu handhabendes Produkt an die Hand gegeben werden, welches mehrmalige Dosierungsvorgänge durch eine nur einmalig vorzunehmende Dosierung ersetzt.

Die EP-A-0 151 938 beschreibt zum Beispiel sogenannte "Two in One"-Waschmittelformulierungen, worin anionische Tenside und quaternäre Alkylammoniumtenside mit Hilfe von Trägermaterialien kombiniert werden.

Hierbei wird der direkte Kontakt von anionischen und quaternären Tensiden dadurch vermieden, dass die quaternären Tensiden auf den Trägermaterialien adsorbiert vorliegen. Das System Träger/Quat, welches im Waschvorgang auf der Faser aufgezogen ist, wird erst nach dem Ausspülen der anionischen Tenside getrennt.

Solche Systeme haben jedoch den Nachteil, dass der weichmachende Effekt im Vergleich zu der getrennten Dosierung von Wäscheweichmachern nur eingeschränkt zu beobachten ist. Es ist weiterhin wünschenswert homogene Systeme zur Verfügung zu stellen, in denen die Trägermaterialien nicht durch weitere Hilfsstoffe dauerhaft stabilisiert werden müssen.

Weiterhin können Polydimethylsiloxane als weichmachende Komponente in "Two in One"-Waschmittelformulierungen eingesetzt werden. Will man den Wasch- und Weichspülvorgang kombinieren, haben solche Formulierungen jedoch den Nachteil, dass Polydimethylsiloxane durch ihre hohe Hydrophobie und Oleophobie zu Ablagerungen und "Build-up"-Effekten in Waschmaschine und auf der Wäsche führen.

Auf der Wäsche hat das den Effekt, dass die Benetzungsfähigkeit der Faser durch die Körperfeuchtigkeit stark verringert wird und bereits nach einigen Anwendungen auf der Haut ein unangenehmes "schmieriges" Gefühl vermitteln.

Quaternäre Polysiloxane sind ebenfalls bekannt und zum Beispiel in der EP-A-0 282 720 und in der DE-A-37 19 086 beschrieben. Solche Verbindungen sind bisher insbesondere für ihre konditionierenden Eigenschaften in der Haarkosmetik bekannt.

Der Fachmann erwartet nicht, dass sich solche quaternären Polysiloxane mit anionischen Tensiden kombinieren lassen, da auch hier Anionen-Kationen-Komplexe auftreten sollten.

Die Aufgabe der vorliegenden Erfindung bestand darin, Waschmittelformulierungen bereitzustellen, die den Wasch- und Weichspülvorgang kombinieren und nach der Wäsche einen deutlich messbaren weichmachenden Effekt in den Textilien hinterlassen.

Überraschenderweise wurde nun gefunden, dass der Zusatz von quaternären Polysiloxanen in anionischen Waschmittelformulierungen einen deutlich messbaren weichmachenden Effekt auf den Textilien hinterlässt, aber keinen sichtbaren Niederschlag von Anionen-Kationen-Komplexen oder "Build-Up"-Effekt auf der behandelten Wäsche zeigt. Ein weiterer Vorteil besteht darin, dass die erfindungsgemäß mitverwendeten quaternären Polysiloxane mit den üblicherweise verwendeten waschaktiven Substanzen verträglich sind und normalerweise keine zusätzlichen Hilfsmittel für die Einarbeitung erfordern.

Der Gegenstand der vorliegenden Erfindung besteht somit in der Verwendung von quaternären Polysiloxanen der allgemeinen Formel (I) und/oder
cyclischen quaternären Polysiloxanen der allgemeinen Formel (IIa) und/oder
linearen quaternären Polysiloxanen der allgemeinen Formel (IIb) wobei
- M: ein zweiwertiger Kohlenwasserstoffrest mit mindestens 4 Kohlenstoffatomen ist, der eine Hydroxylgruppe aufweist und der durch mindestens ein Sauerstoffatom unterbrochen sein kann, wobei das N-Atom des Restes Z mit dem Rest M über das zur C-OH-Gruppe im Rest M benachbarte Kohlenstoffatom verbunden ist,
- Z: ein Rest ist,
- R¹, R², R³ =: Alkylreste mit 1 bis 22 Kohlenstoffatomen oder Alkenylreste mit 2 bis 22 Kohlenstoffatomen, wobei die Alkyl- oder Alkenylreste Hydroxylgruppen aufweisen können und mindestens einer der Reste R¹, R², R³ mindestens 10 Kohlenstoffatome aufweist,
- R⁴, R⁵, R⁷, R⁹, R¹⁰ =: Alkylreste mit 1 bis 22 Kohlenstoffatomen oder Alkenylreste mit 2 bis 22 Kohlenstoffatomen, wobei die Alkyl- oder Alkenylreste Hydroxylgruppen aufweisen können,
- R⁶ =: -O- oder -NR⁸- Rest,
- R⁸ =: Alkyl- oder Hydroxyalkylrest mit 1 bis 4 Kohlenstoffatomen oder Wasserstoffrest,
- x =: 2 bis 4,
- n =: eine Zahl von 0 bis 200,
- A⁻=: ein anorganisches oder organisches Anion, das von einer üblichen physiologisch verträglichen Säure HA herrührt,
- Z¹ =: ein H-, OH-, ein Alkyl- oder Alkoxyrest ist, oder die Bedeutung eines Kohlenwasserstoffrestes mit mindestens 4 Kohlenstoffatomen hat, der eine oder mehrere Hydroxylgruppe(n) aufweist und durch ein oder mehrere Sauerstoffatome unterbrochen sein kann oder die Bedeutung des Restes hat,
- Z² =: die Gruppe bedeutet,
- Y =: ein zweiwertiger Kohlenwasserstoffrest mit mindestens 2 Kohlenstoffatomen ist, der eine Hydroxylgruppe aufweisen und der durch mindestens ein Sauerstoff- oder Stickstoffatom unterbrochen sein kann,
- R¹¹,R¹²,R¹³,R¹⁴ =: gleich oder verschieden sind und Alkylreste mit 1 bis 4 Kohlenstoffatomen oder Benzylreste bedeuten oder jeweils R¹¹ und R¹³ oder R¹² und R¹⁴ Bestandteile eines verbrückenden Alkylenrestes sein können,
- R¹⁵ =: ein Alkylrest mit 1 bis 20 Kohlenstoffatomen ist,
- m =: ganze Zahl größer oder gleich 1 ist,
in Waschmittelformulierungen.

In einer bevorzugten Auführungsform der vorliegenden Erfindung sind die quaternären Polysiloxane dadurch gekennzeichnet, dass
- n: für eine Zahl im Bereich von 0 bis 150, insbesondere 5 bis 100,
- x: für eine Zahl im Bereich von 2 bis 4,
- m: für eine Zahl im Bereich von 1 bis 10, insbesondere 1 bis 5 steht.

Es ist dem Fachmann geläufig, dass die Verbindungen in Form eines Gemisches mit einer im wesentlichen durch statistische Gesetze geregelten Verteilung vorliegen. Die Werte für die Indices n und m stellen deshalb Mittelwerte dar.

Beispiele für den Rest M, einen zweiwertigen Kohlenwasserstoffrest mit mindestens 4 Kohlenstoffatomen, der eine Hydroxylgruppe aufweist und der durch mindestens ein Sauerstoffatom unterbrochen sein kann, wobei das N-Atom des Restes Z mit dem Rest M über das zur C-OH-Gruppe im Rest M benachbarte Kohlenstoffatom verbunden ist, sind

Innerhalb der erfindungsgemäßen Verbindungen können die beiden Reste Z gleiche oder unterschiedliche Bedeutung haben.

Beispiele für die Reste R¹, R², R³, die Alkylreste mit 1 bis 22 Kohlenstoffatomen oder Alkenylreste mit 2 bis 22 Kohlenstoffatomen, wobei die Alkyl- oder Alkenylreste Hydroxylgruppen aufweisen können und mindestens einer der Reste R¹, R², R³ mindestens 10 Kohlenstoffatome aufweist, sind Alkylreste, wie der Methyl-, Ethyl-, Octyl-, Dodecyl-, Hexadecyl- oder Octadecylrest; Hydroxyalkylreste, wie der Hydroxyethylrest; Alkenylreste, wie der Allyl- oder Vinylrest.

Beispiele für die Reste R⁴, R⁵, R⁷, R⁹, R¹⁰, die Alkylreste mit 1 bis 22 Kohlenstoffatomen oder Alkenylreste mit 2 bis 22 Kohlenstoffatomen, wobei die Alkyl- oder Alkenylreste Hydroxylgruppen aufweisen können, sind Alkylreste, wie der Methyl-, Ethyl-, Octyl-, Dodecyl-, Hexadecyl- oder Octadecylrest; Hydroxyalkylreste, wie der Hydroxyethylrest; Alkenylreste, wie der Allyl- oder Vinylrest.

Beispiele für R⁸, den Alkyl- oder Hydroxyalkylrest mit 1 bis 4 Kohlenstoffatomen oder Wasserstoffrest, sind der Wasserstoffrest; Alkylreste, wie der Methyl-, Ethyl-, Isopropyl- oder Butylrest und Hydroxyalkylreste, wie der Hydroxyethylrest.

Beispiele für A⁻, ein anorganisches oder organisches Anion, das von einer üblichen physiologisch verträglichen Säure HA herrührt, sind Cl⁻, Br⁻, SO₄²⁻, HSO₄⁻, H₃CSO₄⁻, H₃CCO₂⁻, Citrat und Tosylat.

Beispiele für den Rest Z¹ sind H-, HO-, H₃C-CH₂O-, (H₃C)₂CHO-, H₃C(CH₂)₇-,

Beispiele für Y, einen zweiwertigen Kohlenwasserstofffrest mit mindestens 2 Kohlenstoffatomen, der eine Hydroxylgruppe aufweisen und der durch mindestens ein Sauerstoff- oder Stickstoffatom unterbrochen sein kann, sind -(CH₂)₂-, -(CH₂)₃-, -(CH₂)₆-, -(CH₂)₁₂-, -(CH₂)₂-O-(CH₂)₂-, -CH₂-O-CH₂-,

Beispiele für die Reste R¹¹,R¹²,R¹³,R¹⁴, die gleich oder verschieden sind und Alkylreste mit 1 bis 4 Kohlenstoffatomen oder Benzylreste bedeuten oder jeweils R¹¹ und R¹³ oder R¹² und R¹⁴ Bestandteile eines verbrückenden Alkylenrestes sein können, sind Alkylreste, wie Methyl-, Ethyl-, Isopropyl- oder Butylreste und Benzylreste, wie der Benzylrest. Wenn jeweils R¹¹ und R¹³ oder R¹² und R¹⁴ Bestandteile eines verbrückenden Alkylenrestes sind, so kann dieser Molekülteil folgende Struktur annehmen:

Besonders bevorzugte Beispiele für die Reste R¹¹,R¹²,R¹³,R¹⁴ sind der Methyl- und Ethylrest.

Beispiele für R¹⁵, einen Alkylrest mit 1 bis 20 Kohlenstoffatomen, sind Alkylreste, wie der Methyl-, Ethyl-, Octyl-, Dodecyl-, Hexadecyl- oder Octadecylrest.

Beispiele für die erfindungsgemäß mitverwendeten quaternären Polysiloxane sind

Beispiele für die erfindungsgemäß mitverwendeten cyclischen quaternären Polysiloxane sind

Beispiele für die erfindungsgemäß mitverwendeten linearen quaternären Polysiloxane sind

Waschmittel sind die auf diesem Gebiet handelsüblichen Formulierungen in Form von Pulvern, Granulaten, Perlen, Tabletten, Pasten, Gelen oder Flüssigkeiten. Sie werden überwiegend als Vollwaschmittel mit universeller Einsatzbreite formuliert und enthalten im wesentlichen feste oder flüssige Trägerstoffe und verschiedene funktionelle Inhaltsstoffe wie Tenside, anorganische polymere Gerüststoffe (Builder), Enzyme, Bleichsysteme, optische Aufheller, Soil-Release-Polymere, Schauminhibitoren, Füllstoffe, Prozeßhilfen, Stabilisatoren.

Als Tenside werden überwiegend anionische Verbindungen wie Alkylbenzolsulfonate (LAS) gegebenenfalls in Kombination mit Fettalkoholpolyglykolethern, Fettalkoholsulfate, α-Olefinsulfonate, Estersulfate und neuerdings auch Alkylpolyglycoside (APG) und Fettsäureglucamide (GA) eingesetzt;
als Builder werden Zeolithe, Polycarboxylate, Polyvinylpyrrolidone und amorphe wasserfreie Natriumsilicate und Schichtsilikate mitverwendet, wobei vielfach Citronensäure als Co-Builder zum Einsatz kommt;
Bestandteile der Bleichsysteme sind insbesondere Perborate und Natriumpercarbonat unter Mitverwendung von N-Acetyl-Verbindungen, N,N,N',N'-Tetraacetylethylendiamin oder p-Nonyloxybenzolsulfonat als Aktivatoren; als optische Aufheller kommen Stilbene und Distyrylbiphenyle und als Enzyme Proteasen, Amylasen, Cellulasen und zum Teil auch Lipasen zum Einsatz.

Diese und weitere Bestandteile und ihre Formulierungen gehören zum bekannten Stand der Technik und enthalten je nach Anwendungsgebiet die funktionellen Inhaltsstoffe in entsprechenden Mengen. Die typische Zusammensetzung von Universalwaschmitteln in Westeuropa 1998 ist in der folgenden Tabelle wiedergegeben

| Bestandteil | Flüssig-Waschmittel [%] A | Pulver-Waschmittel [%] B |
|---|---|---|
| Tenside | 20-50 | 10-15 |
| Builder | 1-15 | 25-50 |
| Co-Builder | 0-5 | 3-5 |
| Bleichmittel | - | 10-25 |
| Bleichmittel-aktivatoren | - | 1-3 |
| Antiredepositations-additive | 0-1 | 0-1 |
| Korrosionsinhibitoren | 2-6 | 2-6 |
| Stabilisatoren | 0-1 | 0-1 |
| Schauminhibitoren | - | 0,1-4,0 |
| Enzyme | 0,5-2 | 0,3-0,8 |
| Optischer Aufheller | 0,1-0,3 | 0,1-0,3 |
| Soil Repellents | +/- | +/- |
| Füllstoffe/Prozess-hilfe | - | 5-30 |
| Wasser | ad 100 | ad 100 |

### Anwendungstechnischer Vergleich:

Die eingesetzten Testformulierungen setzen sich wie folgt zusammen:

### Flüssigwaschmittelbase (Komponente A):

| | |
|---|---|
| Anionische Tenside (Na-alkylbenzolsulfonat) | 21,75 % |
| Seife | 16,50 % |
| nichtionische Tenside | 10,60 % |
| amphotere Tenside | 1,40 % |
| 1,2 Propylenglykol | 11,20 % |
| Wasser | ad 100 % |

### Pulverwaschmittelbase: (Komponente B):

| | |
|---|---|
| Anionische Tenside (Na-alkylbenzolsulfonat) | 15 % |
| Pentanatriumpyrophosphat | 30 % |
| Natriumperborat | 28 % |
| Optischer Aufheller | 0,1 % |
| Carboxymethylcellulose | 0,5 % |
| Wasserglas | 3,0 % |
| Schauminhibitoren | 2,0 % |
| EDTA | 0,2 % |
| Parfüm | 0,1 % |
| Farbstoff | 0,7 % |
| Natriumsulfat und Stellmittel | 17 % |
| Wasser | ad 100 % |

### Referenzwaschmittel:

85 Teile der Komponente B wurden versetzt mit 15 Teilen einer Mischung, bestehend aus 33,33 Gew.-% einer Kieselsäure (Sipernat 50, Degussa) und 66,66 Gew.-% eines Talgamidoethylimidazoliniummethosulfats.

Als erfindungsgemäß mitverwendete quaternäre Polysiloxane wurden Verbindungen mit den folgenden Strukturen eingesetzt:

Es ist dem Fachmann geläufig, dass die vorgenannten Verbindungen in Form eines Gemisches mit einer im wesentlichen durch statistische Gesetze geregelten Verteilung vorliegen. Die vorgenannten Formeln können daher nur Mittelwerte wiedergeben.

Die vorgenannten Verbindungen werden in einem industriellen Prozess entsprechend den Angaben in der EP-A-0 282 720 und in der DE-A-37 19 086 hergestellt.

Es ist dem Fachmann weiterhin geläufig, dass die Endgruppen Z* und Z**, bedingt durch Nebenreaktionen, strukturellen Variationen unterliegen und daher hier nur beispielhaft wiedergegeben sind.

### Beispiele:

| | | |
|---|---|---|
| (1) | Komponente A) | 95 % |
| | Formel (III) | 5 % |
| | | |
| (2) | Komponente A) | 97,5 % |
| | Formel (III) | 3,5 % |
| | | |
| (3) | Komponente B) | 97,5 % |
| | Formel (III) | 3,5 % |
| | | |
| (4) | Komponente B) | 97,5 % |
| | Formel (V) | 3,5 % |
| | | |
| (5) | Komponente A) | 95 % |
| | Formel (IV) | 5 % |
| | | |
| (6) | Komponente A) | 97,5 % |
| | Formel (IV) | 2,5 % |
| | | |
| (7) | Komponente B) | 97,5 % |
| | Formel (IV) | 2,5 % |
| | | |
| (8) | Komponente B) | 97,5 % |
| | Formel (VI) | 2,5 % |

### Prüfungen:

Zur Prüfung der Weichheit des behandelten Gewebes wurden die Textilien in einer normalen Haushaltswaschmaschine gewaschen. Die Waschmitteldosierung war je nach Art der Base unterschiedlich, orientierte sich jedoch an den üblichen Dosierempfehlungen für den Wasserhärtebereich II und normal verschmutzter Wäsche. Nach dem Waschvorgang wurde die Wäsche statisch (auf der Wäscheleine) getrocknet und mittels eines Testpanels untersucht und bewertet.

### Prüfbedingungen:

- Apparatur:: Miele Waschmaschine W 715, W 719, W 918
- Prüfgewebe:: Baumwollfrottiergewebe, Fa. Frottana, Fb. 901; 100 x 50 cm
- Ballastgewebe:: glattes Baumwollgewebe
- Waschmittel:: Flüssigwaschmittelbase (Komponente A) Pulverwaschmittelbase (Komponente B) Referenzwaschmittel (Ref):
- Dosiermenge:: gemäß Dosierempfehlung für normal verschmutzte Wäsche
- Nachbehandlung:: keine
- Trocknungsdauer:: 24 Stunden unter klimatisierten Standardbedingungen

### Bewertung:

Nach der Trocknung der Frotteehandtücher werden diese in 10 einzelne Läppchen zerschnitten und bis zur endgültigen Bewertung durch das Testpanel im klimatisierten Raum gelagert. Die Bewertung der einzelnen Testformulierungen wird immer im direkten Vergleich zur Referenz (Marktprodukt = MP) vorgenommen. Die Prüfer können zur Bewertung der Weichheit Noten vergeben, wobei 5 die beste Bewertung darstellt und 0 die schlechteste.

Bei zehn Testpersonen, die ein Produkt in einem Screeningtest bewerten, ist die maximale Benotung also ein Ergebnis von 50.

## Patentansprüche

1. Verwendung von quaternären Polysiloxanen der allgemeinen Formel (I) und/oder
cyclischen quaternären Polysiloxanen der allgemeinen Formel (IIa) und/oder
linearen quaternären Polysiloxanen der allgemeinen Formel (IIb) wobei
M ein zweiwertiger Kohlenwasserstoffrest mit mindestens 4 Kohlenstoffatomen ist, der eine Hydroxylgruppe aufweist und der durch mindestens ein Sauerstoffatom unterbrochen sein kann, wobei das N-Atom des Restes Z mit dem Rest M über das zur C-OH-Gruppe im Rest M benachbarte Kohlenstoffatom verbunden ist,
Z ein Rest ist,
R¹, R², R³ = Alkylreste mit 1 bis 22 Kohlenstoffatomen oder Alkenylreste mit 2 bis 22 Kohlenstoffatomen, wobei die Alkyl- oder Alkenylreste Hydroxylgruppen aufweisen können und mindestens einer der Reste R¹, R², R³ mindestens 10 Kohlenstoffatome aufweist,
R⁴, R⁵, R⁷, R⁹, R¹⁰ = Alkylreste mit 1 bis 22 Kohlenstoffatomen oder Alkenylreste mit 2 bis 22 Kohlenstoffatomen, wobei die Alkyl- oder Alkenylreste Hydroxylgruppen aufweisen können,
R⁶ = -O- oder -NR⁸- Rest,
R⁸ = Alkyl- oder Hydroxyalkylrest mit 1 bis 4 Kohlenstoffatomen oder Wasserstoffrest,
x = 2 bis 4,
n = eine Zahl von 0 bis 200,
A⁻= ein anorganisches oder organisches Anion, das von einer üblichen physiologisch verträglichen Säure HA herrührt
Z¹ = ein H-, OH-, ein Alkyl- oder Alkoxyrest ist, oder die Bedeutung eines Kohlenwasserstoffrestes mit mindestens 4 Kohlenstoffatomen hat, der eine oder mehrere Hydroxylgruppe(n) aufweist und durch ein oder mehrere Sauerstoffatome unterbrochen sein kann oder die Bedeutung des Restes hat,
Z² = die Gruppe bedeutet,
Y = ein zweiwertiger Kohlenwasserstoffrest mit mindestens 2 Kohlenstoffatomen ist, der eine Hydroxylgruppe aufweisen und der durch mindestens ein Sauerstoff- oder Stickstoffatom unterbrochen sein kann,
R¹¹,R¹²,R¹³,R¹⁴ = gleich oder verschieden sind und Alkylreste mit 1 bis 4 Kohlenstoffatomen oder Benzylreste bedeuten oder jeweils R¹¹ und R¹³ oder R¹² und R¹⁴ Bestandteile eines verbrückenden Alkylenrestes sein können,
R¹⁵ = ein Alkylrest mit 1 bis 20 Kohlenstoffatomen ist,
m = ganze Zahl größer oder gleich 1 ist
in anionischen Waschmittelformulierungen.

2. Verwendung von quaternären Polysiloxanen der allgemeinen Formel (I) gemäß Anspruch 1, **dadurch gekennzeichnet, dass**
n für eine Zahl im Bereich von 0 bis 150, insbesondere 5 bis 100,
x für eine Zahl im Bereich von 2 bis 4
steht.

3. Verwendung von quaternären Polysiloxanen der allgemeinen Formel (II a) und / oder Verwendung von quaternären Polysiloxanen der allgemeinen Formel (II b), gemäß Anspruch 1, **dadurch gekennzeichnet, dass**
n für eine Zahl im Bereich von 0 bis 150, insbesondere 5 bis 100,
x für eine Zahl im Bereich von 2 bis 4,
m für eine Zahl im Bereich von 1 bis 10, insbesondere 1 bis 5
steht.

4. Verwendung von quaternären Polysiloxanen nach den Ansprüchen 1 bis 3, **dadurch gekennzeichnet, dass** der Rest M ausgewählt ist aus der Gruppe

5. Verwendung von quaternären Polysiloxanen nach den Ansprüchen 1 bis 4, **dadurch gekennzeichnet, dass** Z ein Rest der allgemeinen Formel ist,
worin
x = 3,
R⁶ = -NH- und
R⁷ = ein Alkylrest mit 8 bis 18 Kohlenstoffatomen ist.

6. Verwendung von quaternären Polysiloxanen nach den Ansprüchen 1 bis 5, **dadurch gekennzeichnet, dass** Y ein zweiwertiger Kohlenwasserstoffrest mit 3 bis 12 Kohlenstoffatomen ist.

7. Anionische Waschmittel formulierungen mit weichmachender Wirkung, enthaltend eine wirksame Menge mindestens einer der Verbindungen der allgemeinen Formel (I) , (II a) oder (II b) gemäß Anspruch 1.

8. Anionische Waschmittel formulierungen mit weichmachender Wirkung, enthaltend mindestens eine der Verbindungen der allgemeinen Formel (I), (II a) oder (II b) gemäß Anspruch 1 und mindestens ein festes Trägermaterial.

9. Waschmittel mit weichmachender Wirkung gemäß Anspruch 8, **dadurch gekennzeichnet, dass** die festen Trägermaterialien ausgewählt sind aus der Gruppe der Kieselsäuren, Silicate, Natriumsilicate, Bentonite, Schichtsilicate, Zeolithe und Montmorillonite.

## Claims

1. Use of quaternary polysiloxanes of the general formula (I) and/or
cyclic quaternary polysiloxanes of the general formula (IIa) and/or
linear quaternary polysiloxanes of the general formula (IIb) where
M is a divalent hydrocarbon radical of at least 4 carbon atoms which contains a hydroxyl group and may be interrupted by at least one oxygen atom, the nitrogen atom of the radical Z being connected to the radical M via the carbon atom adjacent to the C-OH group in the radical M,
Z is a radical
R¹, R², R³ = alkyl radicals of 1 to 22 carbon atoms or alkenyl radicals of 2 to 22 carbon atoms, it being possible for the alkyl or alkenyl radicals to contain hydroxyl groups, and at least one of the radicals R¹, R² and R³ has at least 10 carbon atoms,
R⁴, R⁵, R⁷, R⁹, R¹⁰ = alkyl radicals of 1 to 22 carbon atoms or alkenyl radicals of 2 to 22 carbon atoms, it being possible for the alkyl or alkenyl radicals to contain hydroxyl groups,
R⁶ = -O- or -NR⁸- radical,
R⁸ = alkyl or hydroxyalkyl radical of 1 to 4 carbon atoms or hydrogen,
x = 2 to 4,
n = a number from 0 to 200,
A⁻ = an organic or inorganic anion originating from a customary physiologically acceptable acid HA,
Z¹ = an H, OH, alkyl or alkoxy radical, or has the definition of a hydrocarbon radical of at least 4 carbon atoms which contains one or more hydroxyl groups and may be interrupted by one or more oxygen atoms, or has the definition of the radical
Z² = the group
Y = a divalent hydrocarbon radical of at least 2 carbon atoms which may contain a hydroxyl group and which may be interrupted by at least one oxygen or nitrogen atom,
R¹¹, R¹², R¹³, R¹⁴ = identical or different and are alkyl radicals of 1 to 4 carbon atoms or benzyl radicals or in each case R¹¹ and R¹³ or R¹² and R¹⁴ may be components of a bridging alkylene radical,
R¹⁵ = an alkyl radical of 1 to 20 carbon atoms,
m = integer greater than or equal to 1, in anionic laundry detergent formulations.

2. Use of quaternary polysiloxanes of the general formula (I) according to Claim 1, **characterized in that**
n is a number in the range from 0 to 150, in particular from 5 to 100, and
x is a number in the range from 2 to 4.

3. Use of quaternary polysiloxanes of the general formula (IIa) and/or use of quaternary polysiloxanes of the general formula (IIb), according to Claim 1, **characterized in that**
n is a number in the range from 0 to 150, in particular from 5 to 100,
x is a number in the range from 2 to 4, and
m is a number in the range from 1 to 10, in particular from 1 to 5.

4. Use of quaternary polysiloxanes according to any of Claims 1 to 3, **characterized in that** the radical M is selected from the following group:

5. Use of quaternary polysiloxanes according to any of Claims 1 to 4, **characterized in that** Z is a radical of the general formula in which
x = 3,
R⁶ = -NH-, and
R⁷ = an alkyl radical of 8 to 18 carbon atoms.

6. Use of quaternary polysiloxanes according to any of Claims 1 to 5, **characterized in that** Y is a divalent hydrocarbon radical of 3 to 12 carbon atoms.

7. Anionic laundry detergent formulations with a softening effect, comprising an effective amount of at least one of the compounds of the general formula (I), (IIa) or (IIb) according to Claim 1.

8. Anionic laundry detergent formulations with a softening effect, comprising at least one of the compounds of the general formula (I), (IIa) or (IIb) according to Claim 1 and at least one solid carrier material.

9. Laundry detergent with a softening effect, according to Claim 8, **characterized in that** the solid carrier materials are selected from the group consisting of silicas, silicates, sodium silicates, bentonites, filler silicates, zeolites, and montmorillonites.

## Revendications

1. Utilisation de polysiloxanes quaternaires de formule générale (I) et/ou de polysiloxanes cycliques quaternaires de formule générale (IIa) et/ou de polysiloxanes linéaires quaternaires de formule générale (IIb) où
M représente un radical hydrocarboné divalent comprenant au moins 4 atomes de carbone, qui présente un groupement hydroxyle et qui peut être interrompu par au moins un atome d'oxygène, l'atome N du radical Z étant lié au radical M via l'atome de carbone adjacent au groupement C-OH dans le radical M,
Z représente un radical R¹, R², R³ représentent des radicaux alkyle comprenant 1 à 22 atomes de carbone ou des radicaux alcényle comprenant 2 à 22 atomes de carbone, les radicaux alkyle ou alcényle pouvant présenter des groupements hydroxyle et au moins un des radicaux R¹, R², R³ présentant au moins 10 atomes de carbone,
R⁴, R⁵, R⁷, R⁹, R¹⁰ représentent des radicaux alkyle comprenant 1 à 22 atomes de carbone ou des radicaux alcényle comprenant 2 à 22 atomes de carbone, les radicaux alkyle ou alcényle pouvant présenter des groupements hydroxyle,
R⁶ représente un radical -O- ou -NR⁸-,
R⁸ représente un radical alkyle ou hydroxyalkyle comprenant 1 à 4 atomes de carbone ou un radical d'hydrogène,
x représente 2 à 4
n représente un nombre de 0 à 200,
A représente un anion inorganique ou organique, qui provient d'un acide HA usuel physiologiquement compatible,
Z¹ représente un radical H, OH, alkyle ou alcoxy ou qui a la signification d'un radical hydrocarboné comprenant au moins 4 atomes de carbone, qui présente un ou plusieurs groupements hydroxyle et qui peut être interrompu par un ou plusieurs atomes d'oxygène ou a la signification du radical Z² signifie le groupement Y représente un radical hydrocarboné divalent comprenant au moins deux atomes de carbone, qui peut présenter un groupement hydroxyle et qui peut être interrompu par au moins un atome d'oxygène ou d'azote,
R¹¹, R¹², R¹³, R¹⁴ sont identiques ou différents et signifient des radicaux alkyle comprenant 1 à 4 atomes de carbone ou des radicaux benzyle ou R¹¹ et R¹³ ou R¹² et R¹⁴ pouvant à chaque fois représenter des constituants d'un radical alkylène formant un pont,
R¹⁵ représente un radical alkyle comprenant 1 à 20 atomes de carbone,
m représente un nombre entier supérieur ou égal à 1 dans des formulations d'agents de lavage anioniques.

2. Utilisation de polysiloxanes quaternaires de formule générale (I) selon la revendication 1, **caractérisée en ce que**
n représente un nombre dans la plage de 0 à 150, en particulier de 5 à 100,
x représente un nombre dans la plage de 2 à 4.

3. Utilisation de polysiloxanes quaternaires de formule générale (II a) et/ou utilisation de polysiloxanes quaternaires de formule générale (II b) selon la revendication 1, **caractérisée en ce que**
n représente un nombre dans la plage de 0 à 150, en particulier de 5 à 100,
x représente un nombre dans la plage de 2 à 4,
m représente un nombre dans la plage de 1 à 10, en particulier de 1 à 5.

4. Utilisation de polysiloxanes quaternaires selon les revendications 1 à 3, **caractérisée en ce que** le radical M est choisi parmi le groupe

5. Utilisation de polysiloxanes quaternaires selon les revendications 1 à 4, **caractérisée en ce que** Z représente un radical de formule générale dans laquelle
x représente 3,
R⁶ représente -NH- et
R⁷ représente un radical alkyle comprenant 8 à 18 atomes de carbone.

6. Utilisation de polysiloxanes quaternaires selon les revendications 1 à 5, **caractérisée en ce que** Y est un radical hydrocarboné divalent comprenant 3 à 12 atomes de carbone.

7. Formulations d'agents de lavage anioniques avec un effet assouplissant, contenant une quantité efficace d'au moins un des composés de formule générale (I), (II a) ou (II b) selon la revendication 1.

8. Formulations d'agents de lavage anioniques avec un effet assouplissant, contenant au moins un des composés de formule générale (I), (II a) ou (II b) selon la revendication 1 et au moins un matériau support solide.

9. Agent de lavage avec un effet assouplissant selon la revendication 8, **caractérisé en ce que** les matériaux support solides sont choisis parmi le groupe des silices, silicates, silicates de sodium, bentonites, silicates à couches, zéolithes et montmorillonites.
